# EUROPÄISCHE PATENTSCHRIFT

(11) **EP 0 962 181 B1**
(45) Veröffentlichungstag und Bekanntmachung des Hinweises auf die Patenterteilung: **07.07.2004**
(21) Anmeldenummer: 99108130.8
(22) Anmeldetag: 24.04.1999
(51) Int. Cl.: A47L 15/23

(54) **Geschirrspülmaschine mit einem rotierbaren Sprüharm**
Dishwasher with a rotating spray arm
Lave-vaisselle comportant un bras tournant d'arrosage

(30) Priorität: 04.06.1998 DE 19824824
(43) Veröffentlichungstag der Anmeldung: 08.12.1999
(73) Patentinhaber: AEG Hausgeräte GmbH, 90429 Nürnberg (DE)
(72) Erfinder: Vogel, Jürgen, 91448 Emskirchen (DE); Kreutzfeldt, Uta, 90763 Fürth (DE); Kahler Norbert, 90453 Nürnberg (DE)

(56) Entgegenhaltungen:
- EP-A- 0 628 280
- DE-A- 3 732 451
- GB-A- 1 181 133
- US-A- 3 333 739

## Beschreibung

Die Erfindung betrifft eine Geschirrspülmaschine mit einem rotierbaren Sprüharm gemäß den Oberbegriffen der Ansprüche 1 und 2.

Eine Geschirrspülmaschine dieser Art ist aus der DE 36 27 813 C2 bekannt. Darin ist eine Sprühvorrichtung mit einem zweiflügligen Sprüharm offenbart, der in einem Geschirrspülbehälter angeordnet ist. Der Sprüharm ist in einer waagrechten Ebene drehbar gelagert und wird im Spülbetrieb über ein Leitungssystem mit unter Druck geführter Spülflüssigkeit beschickt. Der Sprüharm ist unter einem Geschirrkorb angeordnet, welcher waagrecht verschiebbar im Spülbehälter eingesetzt ist. Der Sprüharm weist nach oben gerichtete Sprühöffnungen auf, um das im Geschirrkorb angeordnete Spülgut mit Spülflüssigkeit beaufschlagen zu können.

Damit an diesem Sprüharm eine selbsttätige Entleerung nach Beendigung seiner Beschickung mit Spülflüssigkeit erreicht wird, weist er eine unsymmetrische Massenverteilung im unbeschickten Zustand in Bezug auf seine Drehachse auf, so daß der Sprüharm aufgrund seiner unsymmetrischen Massenverteilung im unbeschickten Zustand gegenüber der waagrechten Ebene geneigt ist und dann an einer tiefsten Stelle eine Ablauföffnung aufweist. Die unsymmetrische Massenverteilung wird aufgehoben, wenn dem Sprüharm Spülflüssigkeit zugeführt wird. Dann wird am leichteren Flügel ein Teil der Spülflüssigkeit so über Sprühöffnungen ausgestoßen, daß die Rückstoßkraft die unsymmetrische Massenverteilung aufhebt. In diesem Fall kehrt der Sprüharm in eine waagrechte Anordnung zurück und rotiert bei fortgesetzter Zufuhr von Spülflüssigkeit, mit welcher er das zu reinigende Spülgut beaufschlagt.

Damit der Sprüharm beim Übergang von der Rotationsbewegung in seine Ruhestellung die Kippbewegung durchführen kann, muß er ein geeignetes Drehlager aufweisen. Ein solches Lager, das eine Rotation des Sprüharmes in einer horizontalen Ebene und eine Kippbewegung des Sprüharmes aus der horizontalen Lage heraus ermöglicht und zudem flüssigkeitsdicht ausgestaltet ist, ist jedoch besonders kostenaufwendig. Durch die unsymmetrische Massenverteilung ergeben sich zudem unterschiedliche Fliehkräfte auf die einzelnen Flügel, was eine ungleichmäßige Belastung auf das Drehlager ergibt, so daß dieses einem erhöhten Verschleiß ausgesetzt ist.

In EP 628 280 A1 ist ferner eine Geschirrspülmaschine beschrieben, die einen zweiarmigen Sprüharm, mit einer Rotationsunwucht an einem Sprüharmende, aufweist, der in einer gegenüber der horizontalen Ebene geneigten Ebene rotiert. Hierdurch kann der Sprüharm in einer Position eine Schräglage einnehmen, die es besonders gut ermöglicht, dass im hohl ausgebildeten Sprüharm zurückgebliebene Spülflüssigkeitsreste aus einer Öffnung, die sich am Sprüharmende mit der Rotatationsunwucht befindet, hauptsächlich nach jedem Spülgang ablaufen und daher nach dem abschließenden Trokkengang nicht mehr auf die schon getrockneten Geschirrteile tropfen können. Nach Abschalten der Umwälzpumpe ist der Sprüharm antriebslos und hört in irgendeiner Stellung auf zu rotieren, um dann, nur bedingt durch die Rotationsunwucht, sich in die Schräglage zu bewegen, die ein Ablaufen von Spülflüssigkeitsresten besonders gut ermöglicht.

Aus GB 1 181 133 ist eine Geschirrspülmaschine bekannt, deren rotierbare Sprüharme unterhalb am Geschirrkorbboden befestigt sind, wobei der Korbboden im Wesentlichen kein horizontales Profil aufweist. Aus DE 37 32 451 A1 ist eine Geschirrspülmaschine mit einer Einrichtung zur Überwachung der Drehbewegung des Sprüharmes bekannt. Die Drehbewegung wird mit Hilfe wenigstens eines Dauermagneten, welcher sich an einem Sprüharmende befindet, erkannt. Diese Einrichtung zur Überwachung der Drehbewegung des Sprüharmes ist so ausgestaltet, dass auch die Drehbewegung eines höhenverstellbaren Sprüharmes erkannt werden kann.

Es ist daher Aufgabe der Erfindung, eine Geschirrspülmaschine mit einem rotierbaren Sprüharm gemäß den Oberbegriffen der Ansprüche 1 und 2 anzugeben, bei welcher es zu einer sicheren und vollständigen selbsttätigen Entleerung des Sprüharmes nach einer Beschickung mit Spülflüssigkeit kommt.

Die Lösung dieser Aufgabe erfolgt gemäß der Erfindung bei dieser Geschirrspülmaschine sowohl durch die Merkmale des Anspruchs 1 als auch durch die Merkmale des Anspruchs 2.

Dadurch, daß in einer Geschirrspülmaschine mit einem rotierbaren Sprüharm zum Beaufschlagen von Spülgutteilen mit einer Spülflüssigkeit, welcher wenigstens einen hohlen Flügel, durch den die Spülflüssigkeit durchleitbar ist, und mindestens eine am Flügel angeordnete Austrittsöffnung für die Spülflüssigkeit aufweist, und welcher in eine Ruhestellung versetzbar ist, in der eine im Sprüharm zurückbleibende Restflüssigkeitsmenge wenigstens teilweise abläuft, der Sprüharm während seiner Rotationsbewegung wenigstens eine Winkelstellung aufweist, in welcher er gegenüber der horizontalen Ebene geneigt ist, und der Sprüharm in dieser sog. Ruhestellung anhaltbar ist, ist eine Geschirrspülmaschine geschaffen, bei welcher einfach und kostengünstig eine Entleerung des Sprüharmes nach Beendigung seiner Beschickung mit Spülflüssigkeit erreicht wird. In der Ruhestellung des Sprüharmes ist an der tiefsten Stelle des Sprüharmkanales eine Austrittsöffnung angeordnet, so daß ein vollständiges Entleeren des Sprüharmes in dieser Ruheposition ermöglicht ist.

Eine erste Ausführungsform der Erfindung sieht vor, daß der Sprüharm durch eine Bremsvorrichtung anhaltbar ist. Diese Bremsvorrichtung kann einen am Sprüharm angekoppelten Dauermagnet, der bei der Rotation des Sprüharmes eine Kreisbewegung ausführt, und einen in der Ruhestellung des Sprüharmes besonders wirksamen, schaltbaren Elektromagneten umfassen. In diesem Fall wird der Elektromagnet eingeschaltet, wenn der Spülbetrieb beendet ist, wodurch er mit Hilfe seines sich aufbauenden magnetischen Feldes den Sprüharm einfängt, sobald der daran angeordnete Dauermagnet in den Wirkungsbereich des magnetischen Feldes eintritt. Der Sprüharm sollte dabei nicht mehr angetrieben werden, so daß das Einfangen des Sprüharmes erleichtert ist, wenn der Sprüharm infolge der Massenträgheit lediglich noch ausrotiert.

In einer zweiten Ausführungsform der Erfindung ist der Sprüharm jedoch durch gezieltes Abschalten einer Einrichtung für seinen Antrieb anhaltbar. Diese Antriebseinrichtung weist beispielsweise eine Antriebsdüse auf, welche durch Beschicken mit Spülflüssigkeit wirksam ist. Der Antrieb des Sprüharmes erfolgt dabei in Folge einer Rückstoßkraft, die auf den Sprüharm wirkt, wenn die Spülflüssigkeit die Antriebsdüse gegebenenfalls tangential verläßt. Um einen günstigen Zeitpunkt für die Wegnahme der Antriebskraft für die Sprüharmrotation ermitteln zu können, ist es günstig, daß die Geschirrspülmaschine eine Positionserkennungsvorrichtung für die Winkelstellung des Sprüharmes umfaßt. Berücksichtigt man die auftretende Reibung bei der Sprüharm-Drehbewegung sowie dessen Massenträgheit nach Wegnahme des Antriebs, so läßt sich eine genaue Winkelstellung bestimmen, bei der die Antriebskraft wegzunehmen ist, damit der Sprüharm in der geeigneten Ruhestellung zum Stehen kommt. Insbesondere wird bei Erkennen einer vordefinierten Winkelstellung des Sprüharmes mit Hilfe der Positionserkennungsvorrichtung eine den Sprüharm mit Spülflüssigkeit beschickende Pumpe ausgeschaltet.

Vorzugsweise ist diese Austrittsöffnung als eine am Ende des Flügels angeordnete Antriebsdüse für den Sprüharm und/oder eine Sprühdüse zum Besprühen einer in der Verlängerung der Sprüharm-Kanalachse angeordneten Dosiereinrichtung für Geschirrspülmittel ausgebildet.

In einer besonderen Ausgestaltung der Erfindung ist ein zweiflügliger Sprüharm an einem Geschirrkorb der Geschirrspülmaschine so angekoppelt, daß der Geschirrkorb einen Boden aufweist, der in einer Richtung gegenüber der horizontalen Ebene geneigt ist. Der Sprüharm ist an dem Geschirrkorb derart rotierbar angekoppelt, daß er im Verlauf seiner Rotationsbewegung in jeder Winkelstellung parallel zum Boden des Geschirrkorbes ist. Diesem rotierenden Sprüharm ist genau eine Winkelstellung zugeordnet, in welchem sich eine an einem Ende eines Sprüharmflügels angeordnete Düse an einer tiefsten Stelle befindet.

Die Erfindung wird im Folgenden anhand der Zeichnungen eines Ausführungsbeispiels näher erläutert.

Dabei zeigen:
- Fig. 1: eine Haushalts-Geschirrspülmaschine mit darin angeordneten Geschirrkörben und Sprüharmen; und
- Fig. 2: den oberen Geschirrkorb gemäß Fig. 1 in der Querschnittdarstellung.

In einer Haushalt-Geschirrspülmaschine 1 sind für ein Anordnen von zu spülendem Gut ein oberer Geschirrkorb 3 und ein unterer Geschirrkorb 5 mittels Rollen 4 horizontal verschiebbar angeordnet. Unter jedem Geschirrkorb 3, 5 befindet sich je ein rotierbarer Sprüharm, ein oberer Sprüharm 7 unter dem oberen Geschirrkorb 3 und ein unterer Sprüharm 9 unter dem unteren Geschirrkorb 5. Jeder Sprüharm 7, 9 weist zwei hohle Flügel auf, die sich von einer zentralen Lagerung 15 jeweils senkrecht zu den Drehachsen 17, 17' der Sprüharme 7, 9 erstrecken und einander gegenüberliegen. Die Drehachse 17' des unteren Sprüharmes 9 ist vertikal ausgerichtet, so daß der untere Sprüharm 9 in einer horizontalen Ebene rotiert. Die Drehachse 17 des oberen Sprüharmes 7 ist dagegen unter einem Winkel α gegenüber der vertikalen Achse angeordnet, so daß auch die Drehbewegung des oberen Sprüharmes 7 in einer zur horizontalen Ebene geneigten Ebene erfolgt. Der Boden des oberen Geschirrkorbes 3 liegt im Wesentlichen auf einer zur Drehebene des oberen Sprüharmes 7 parallelen Ebene. Auf diese Weise ist das im oberen Geschirrkorb 3 angeordnete Spülgut nahezu an jedem Punkt im oberen Geschirrkorb 3 von am oberen Sprüharm 7 angeordneten Sprühdüsen 11 gleich beabstandet.

Neben den auf das Spülgut gerichteten Sprühdüsen 11 der Sprüharme 7, 9 umfassen die Sprüharme 7, 9 jeweils eine Antriebsdüse 13, die an jeweils einem Ende der Sprüharme 7, 9 angeordnet sind und einen Sprühstrahl mit einer tangentialen Komponente erzeugen.

Der obere Sprüharm 7 ist in der Stellung anhaltbar, in der die Antriebsdüse 13 ihre tiefste Position im Verlauf ihrer Drehbewegung einnimmt. Das Anhalten des Sprüharmes 7 erfolgt durch ein gezieltes Abschalten einer den Sprüharm 7 mit Spülflüssigkeit versorgenden Umwälzpumpe. Bei diesem gezielten Abschalten der Umwälzpumpe wird berücksichtigt, daß der Sprüharm 7 nach dem Abschalten des Antriebes durch die an der Antriebsdüse 13 ausgestoßene Spülflüssigkeit noch ca. eine halbe Umdrehung durch seine Massenträgheit ausübt. Daher erfolgt das Abschalten der Umwälzpumpe zu dem Zeitpunkt, an dem der Sprüharm 7 sich in der entsprechenden Winkelstellung befindet.

Um die exakte Winkelstellung des Sprüharmes 7 erkennen zu können, ist am Sprüharm 7 an der der Antriebsdüse 13 gegenüberliegenden Seite ein Dauermagnet 19 angeordnet. Der Dauermagnet 19 rotiert mit dem Sprüharm 7 und erzeugt damit ein entsprechendes bewegtes Magnetfeld. Das Magnetfeld des Dauermagneten 19 wird durch eine am Spülbehälter der Geschirrspülmaschine 1 angeordneten Auswerteelektronik 21 analysiert. Wird durch die Auswerteelektronik 21 das stärkste Magnetfeld ermittelt, so befindet sich der Dauermagnet 19 während seiner Drehbewegung in kürzester Entfernung zur Auswerteelektronik 21. Auf diese Weise ist zu einem bestimmten Zeitpunkt t₀ eine genaue Winkelstellung des Sprüharmes 7 festgelegt. Befindet sich der Dauermagnet 19 zum Zeitpunkt t₁ erneut in kürzester Entfernung zur Auswerteelektronik 21, so kann durch die Differenz der Zeitpunkte t₁ und t₀ die Drehzahl des Sprüharmes 7 bestimmt werden. Durch die Kenntnis der Drehzahl des Sprüharmes 7 aber läßt sich die Winkelstellung des Sprüharmes 7 zu jedem beliebigen Zeitpunkt t bestimmen. Dies ermöglicht dann ein Abschalten der Umwälzpumpe zu einem Zeitpunkt, in dem sich der Sprüharm 7 in der Winkelstellung befindet, aus der er anschließend abhängig von seiner Trägheit und der Reibung seines Lagers 15 in die gewünschte Ruhestellung bewegt wird. In dieser Ruhestellung des Sprüharmes 7 ist die Antriebsdüse 13 in ihrer tiefsten Stellung, so daß die im Sprüharm 7 befindliche Restwassermenge nahezu vollständig auslaufen kann.

Ein geleerter oberer Sprüharm 7 kann dann bei einem Bewegen des oberen Geschirrkorbes 3 keine Spülflüssigkeit auf darunter angeordnetes, getrocknetes Spülgut abtropfen lassen.

## Patentansprüche

1. Geschirrspülmaschine (1) mit einem rotierbaren Sprüharm zum Beaufschlagen von Spülgutteilen mit einer Spülflüssigkeit, wobei der Sprüharm (7)
- wenigstens einen hohlen Flügel aufweist, durch den die Spülflüssigkeit durchleitbar ist,
- mindestens eine am Flügel angeordnete Austrittsöffnung (11, 13) für die Spülflüssigkeit aufweist,
- in eine Ruhestellung versetzbar ist, in welcher eine im Sprüharm (7) zurückbleibende Restflüssigkeitsmenge wenigstens teilweise abläuft,
- während seiner Rotationsbewegung wenigstens eine Winkelstellung aufweist, in welcher er gegenüber einer horizontalen Ebene geneigt ist, wobei diese Winkelstellung der Ruhestellung entspricht,
und wobei eine Austrittsöffnung (11, 13) in der Ruhestellung des Sprüharmes (7) an der tiefsten Stelle des Sprüharmkanales angeordnet ist, **dadurch gekennzeichnet, daß** der Sprüharm (7) durch eine zuschaltbare Bremsvorrichtung in der Ruhestellung anhaltbar ist.

2. Geschirrspülmaschine (1) mit einem rotierbaren Sprüharm (7) zum Beaufschlagen von Spülgutteilen mit einer Spülflüssigkeit, wobei der Sprüharm (7)
- wenigstens einen hohlen Flügel aufweist, durch den die Spülflüssigkeit durchleitbar ist,
- mindestens eine am Flügel angeordnete Austrittsöffnung (11, 13) für die Spülflüssigkeit aufweist,
- in eine Ruhestellung versetzbar ist, in welcher eine im Sprüharm (7) zurückbleibende Restflüssigkeitsmenge wenigstens teilweise abläuft,
- während seiner Rotationsbewegung wenigstens eine Winkelstellung aufweist, in welcher er gegenüber einer horizontalen Ebene geneigt ist, wobei diese Winkelstellung der Ruhestellung entspricht,
und wobei eine Austrittsöffnung (11, 13) in der Ruhestellung des Sprüharmes (7) an der tiefsten Stelle des Sprüharmkanales angeordnet ist, **dadurch gekennzeichnet, daß** der Sprüharm (7) bei einer vordefinierten Winkelstellung durch gezieltes Abschalten der Einrichtung für seinen Antrieb in der Ruhestellung anhaltbar ist.

3. Geschirrspülmaschine (1) nach Anspruch 1 oder 2, **dadurch gekennzeichnet, daß** die Austrittsöffnung (11, 13) am Ende eines Sprüharmflügels angeordnet und als Antriebsdüse (13) für den Sprüharm (7) ausgebildet ist.

4. Geschirrspülmaschine (1) nach einem der Ansprüche 1 bis 3, **dadurch gekennzeichnet, daß** die Antriebseinrichtung des Sprüharmes (7) eine Antriebsdüse (13) ist, welche durch Beschicken mit Spülflüssigkeit wirksam ist.

5. Geschirrspülmaschine (1) nach einem der Ansprüche 1 bis 4, **dadurch gekennzeichnet, daß** die Austrittsöffnung (13) eine Sprühdüse zum Besprühen einer in der Verlängerung der Sprüharm-Kanalachse angeordneten Dosiereinrichtung für Geschirrspülmittel ist.

6. Geschirrspülmaschine (1) nach einem der Ansprüche 1 bis 5, **dadurch gekennzeichnet, daß** eine Positionserkennungsvorrichtung (19, 21) umfaßt ist, die die Winkelstellung des Sprüharmes (7) während seiner Rotationsbewegung erkennt.

7. Geschirrspülmaschine (1) nach Anspruch 6, **dadurch gekennzeichnet, daß** bei Erkennen der vordefinierten Winkelstellung des Sprüharmes (7) eine den Sprüharm (7) mit Spülflüssigkeit beschickende Umwälzpumpe ausschaltbar ist.

8. Geschirrspülmaschine (1) nach Anspruch 1, **dadurch gekennzeichnet, daß** die Bremsvorrichtung einen am Sprüharm (7) angekoppelten Dauermagnet (19) und einen in der Ruhestellung des Sprüharmes (7) wirksamen, zuschaltbaren Elektromagnet umfaßt.

9. Geschirrspülmaschine (1) nach einem der Ansprüche 1 bis 8, **dadurch gekennzeichnet, daß** der Sprüharm (7) zweiflüglig und an einem Geschirrkorb (3) der Geschirrspülmaschine angekoppelt ist, daß der Geschirrkorb (3) einen Boden aufweist, der in einer Richtung gegenüber einer horizontalen Ebene geneigt ist, und daß der Sprüharm (7) derart rotierbar angekoppelt ist, daß er in jeder Winkelstellung parallel zum Boden des Geschirrkorbes (3) ist.

## Claims

1. Dishwasher (1) with a rotary spray arm for spraying articles to be cleaned with a cleaning liquid, the spray arm (7)
- having at least one hollow wing through which the cleaning liquid may pass,
- having at least one outlet aperture (11, 13) for the cleaning liquid, disposed on the wing,
- being placeable in a rest position in which any residual liquid remaining in the spray arm (7) at least partially drains out,
- having at least one angular position during its rotary motion in which it is inclined to a horizontal plane, this angular position corresponding to the rest position,
and wherein an outlet aperture (11, 13) is disposed at the lowest point of the spray arm channel in the rest position of the spray arm (7), **characterised in that** the spray arm (7) may be stopped in the rest position by switching on a braking device.

2. Dishwasher (1) having a rotary spray arm (7) for spraying articles to be cleaned with a cleaning liquid, the spray arm (7)
- having at least one hollow wing through which the cleaning liquid may pass,
- having at least one outlet aperture (11, 13) for the cleaning liquid, disposed on the wing,
- being placeable in a rest position in which any residual liquid remaining in the spray arm (7) at least partially drains out,
- having at least one angular position during its rotary motion in which it is inclined to a horizontal plane, this angular position corresponding to the rest position,
and wherein an outlet aperture (11, 13) is disposed at the lowest point of the spray arm channel in the rest position of the spray arm (7), **characterised in that** the spray arm (7) may be stopped in the rest position at a predetermined angular position by controlled switching off of the device for driving the same

3. Dishwasher (1) according to claim 1 or 2, **characterised in that** the outlet aperture (11, 13) is disposed at the end of a spray arm wing and is formed as a drive nozzle (13) for the spray arm (7).

4. Dishwasher (1) according to one of claims 1 to 3, **characterised in that** the drive device of the spray arm (7) is a drive nozzle (13), which becomes active by being charged with cleaning liquid.

5. Dishwasher (1) according to one of claims 1 to 4, **characterised in that** the outlet aperture (13) is a spray nozzle for spraying a metering device for cleaning agent disposed in the extension of the spray arm channel axis.

6. Dishwasher (1) according to one of claims 1 to 5, **characterised in that** it comprises a position-detecting device (19, 21) for detecting the angular position of the spray arm (7) during its rotary motion.

7. Dishwasher (1) according to claim 6, **characterised in that** when the predetermined angular position of the spray arm (7) is detected, a circulating pump charging the spray arm (7) with cleaning liquid may be switched off.

8. Dishwasher (1) according to claim 1, **characterised in that** the braking device comprises a permanent magnet (19) coupled to the spray arm (7) and an electromagnet which may be switched on and which is active in the rest position of the spray arm (7).

9. Dishwasher (1) according to one of claims 1 to 8, **characterised in that** the spray arm (7) has two wings and is coupled to a basket (3) of the dishwasher, **in that** the basket (3) has a base which is inclined in a direction relative to a horizontal plane, and **in that** the spray arm (7) is coupled in rotation in such a manner that it is parallel to the base of the basket (3) in any angular position.

## Revendications

1. Lave-vaisselle (1) comportant un bras d'arrosage tournant pour charger les pièces à laver en liquide de lavage, où le bras d'arrosage (7)
- présente au moins une aile creuse à travers laquelle le liquide de lavage peut être guidé,
- présente au moins une ouverture de sortie (11, 13) disposée à l'aile pour le liquide de lavage,
- peut être mis en position de repos, dans laquelle une quantité de liquide résiduelle restant dans le bras d'arrosage (7) s'écoule au moins partiellement,
- présente pendant son mouvement de rotation au moins une position angulaire dans laquelle il est incliné par rapport à un plan horizontal, où cette position angulaire correspond à la position de repos,
et où une ouverture de sortie (11, 13), en position de repos du bras d'arrosage (7), est disposée à l'emplacement le plus bas du canal du bras d'arrosage, **caractérisé en ce que** le bras d'arrosage (7) peut être arrêté en position de repos par un dispositif de freinage pouvant être connecté.

2. Lave-vaisselle (1) avec un bras d'arrosage tournant (7) pour charger des pièces à laver en liquide de lavage, où le bras d'arrosage (7)
- présente au moins une aile creuse à travers laquelle le liquide de lavage peut être guidé,
- présente au moins une ouverture de sortie (11, 13) disposée à l'aile pour le liquide de lavage,
- peut être amené en position de repos, dans laquelle une quantité de liquide résiduelle restant dans le bras d'arrosage (7) s'écoule au moins partiellement,
- présente pendant son mouvement de rotation au moins une position angulaire dans laquelle il est incliné par rapport à un plan horizontal, où cette position angulaire correspond à la position de repos,
et où une ouverture de sortie (11, 13), en position de repos du bras d'arrosage (7), est disposée à l'emplacement le plus bas du canal de bras d'arrosage, **caractérisé en ce que** le bras d'arrosage (7), lors d'une position angulaire prédéfinie, peut être arrêté par une coupure ciblée de son installation d'entraînement en position de repos.

3. Lave-vaisselle (1) selon la revendication 1 ou 2, **caractérisé en ce que** l'ouverture de sortie (11, 13) est disposée à l'extrémité d'une aile de bras d'arrosage et est réalisée comme buse d'entraînement (13) du bras d'arrosage (7).

4. Lave-vaisselle (1) selon l'une des revendications 1 à 3, **caractérisé en ce que** l'installation d'entraînement du bras d'arrosage (7) est une buse d'entraînement (13) qui est active lorsqu'elle est alimentée en liquide de lavage.

5. Lave-vaisselle (1) selon l'une des revendications 1 à 4, **caractérisé en ce que** l'ouverture de sortie (13) est une buse de pulvérisation pour la pulvérisation sur une installation de dosage de produit de lavage disposée dans le prolongement de l'axe du canal du bras d'arrosage.

6. Lave-vaisselle (1) selon l'une des revendications 1 à 5, **caractérisé en ce qu'**il comprend un dispositif de détection de position (19, 21) qui détecte la position angulaire du bras d'arrosage (7) pendant son mouvement de rotation.

7. Lave-vaisselle (1) selon la revendication 6, **caractérisé en ce que** lors de la détection de la position angulaire prédéfinie du bras d'arrosage (7), une pompe de circulation alimentant le bras d'arrosage (7) en liquide de lavage peut être mise hors service.

8. Lave-vaisselle (1) selon la revendication 1, **caractérisé en ce que** le dispositif de freinage comprend un aimant permanent (19) couplé au bras d'arrosage (7) et un électro-aimant pouvant être connecté, actif en position de repos du bras d'arrosage (7).

9. Lave-vaisselle (1) selon l'une des revendications 1 à 8, **caractérisé en ce que** le bras d'arrosage (7) présente deux ailes et est couplé à un panier de vaisselle (3) du lave-vaisselle, **en ce que** le panier de vaisselle (3) présente un fond qui est incliné dans une direction par rapport à un plan horizontal et **en ce que** le bras d'arrosage (7) est couplé de manière rotative de façon à s'étendre dans chaque position angulaire parallèlement au fond du panier de vaisselle (3).
